# EUROPÄISCHE PATENTSCHRIFT

(11) **EP 2 770 255 B1**
(45) Veröffentlichungstag und Bekanntmachung des Hinweises auf die Patenterteilung: **04.12.2019**
(21) Anmeldenummer: 13450046.1
(22) Anmeldetag: 17.10.2013
(51) Int. Cl.: F23N 1/02, F23N 5/00

(54) **Verfahren zum Verbrennen von Brennstoff**
Method for combustion of fuel
Procédé de combustion de combustible

(30) Priorität: 25.02.2013 AT 1412013
(43) Veröffentlichungstag der Anmeldung: 27.08.2014
(73) Patentinhaber: Maggale, Anton, 9462 Bad St. Leonhard (AT); Ruß, Egon, 9473 Lavamünd (AT)
(72) Erfinder: Maggale, Anton, 9462 Bad St. Leonhard (AT); Ruß, Egon, 9473 Lavamünd (AT)
(74) Vertreter: Beer & Partner Patentanwälte KG

(56) Entgegenhaltungen:
- EP-A1- 1 918 637
- CN-A- 101 446 418
- DE-A1-102007 055 168
- FR-A1- 2 975 463
- US-A- 4 430 963
- US-A- 6 055 915
- US-A1- 2008 163 803

## Beschreibung

Die Erfindung betrifft ein Verfahren mit den Merkmalen des einleitenden Teils von Anspruch 1.

Beim Verbrennen von Brennstoff spielt für die erzielbare Leistung der Wassergehalt (Feuchtigkeit) des Brennstoffs eine entscheidende Rolle.

US 2008/0163803 A1 befasst sich mit dem Verbrennen von Abfall (municipal solid waste, "MSW"). Erwähnt ist (Abs. [0003]), dass der Wassergehalt von MSW möglichst konstant gehalten werden soll, indem entweder Wasser oder flüssiger Abfall zugesetzt wird. Gemäß US 2008/0163803 A1 soll der Wassergehalt über die Dichte des MSW erfasst (Abs. [0005]) und das Verbrennen von MSW entsprechend dem erfassten Wassergehalt geregelt (Abs. [0006] und [0007]) werden, indem die Zufuhr von MSW in den Ofen geregelt wird. Abs. [0025] sagt aus, dass dem Regler Daten betreffend die Feuchtigkeit von MSW aufgegeben werden, die dann dazu dienen, die Zufuhr aus dem Abfall-Zufuhr-System und die Luft-Zufuhr aus der Leitung einzustellen. Abs. [0029] von US 2008/0163803 A1 lehrt, dass die erfasste Feuchte des MSW herangezogen wird, um die Zufuhr von Flüssigkeit (Wasser oder flüssiger Abfall) so zu regeln, dass der Heizwert von MSW konstant gehalten wird. Dies sagt auch Abs. [0036] "to maintain relatively constant MSW heating value" aus. Somit offenbart US 2008/0163803 A1, dass die Feuchte von Brennstoff (MSW) erfasst werden soll. US 2008/0163803 A1 gibt auch an, dass die Zufuhr von MSW in Abhängigkeit von der erfassten Feuchte des MSW "eingestellt werden kann".

Der Erfindung liegt die Aufgabe zugrunde, ein Verfahren anzugeben, mit dem auch bei sich änderndem Wassergehalt des Brennstoffs die vorgegebene (gewünschte) Leistung der Verbrennung in einer Verbrennungsanlage eingehalten werden kann.

Gelöst wird diese Aufgabe erfindungsgemäß mit einem Verfahren, das die Merkmale des Anspruchs 1 aufweist.

Bevorzugte und vorteilhafte Ausgestaltungen des erfindungsgemäßen Verfahrens sind Gegenstand der Unteransprüche.

Das erfindungsgemäße Verfahren erlaubt es nicht nur, die gewünschte Leistung der Verbrennung in einer Verbrennungsanlage einzuhalten, sondern auch, die Verbrennungstemperatur, den Restsauerstoff, den Wirkungsgrad und die Emissionen (Kohlenmonoxid, Stickoxide und Kohlenwasserstoffe) zu optimieren.

Da bei dem erfindungsgemäßen Verfahren der Wassergehalt des Brennstoffs erfasst wird, wird die Menge an zugeführtem Brennstoff in Abhängigkeit vom erfassten Wassergehalt (Feuchtigkeit des Brennstoffs) geregelt. Erfindungsgemäß wird die Leistung der Zufuhr an Brennstoff (Menge an Brennstoff, die der Verbrennung je Zeiteinheit zugeführt wird) erhöht, wenn Brennstoff mit höherer Feuchtigkeit zugeführt wird. Umgekehrt wird die Menge an je Zeiteinheit zugeführtem Brennstoff verkleinert, wenn der Wassergehalt des Brennstoffs, der beim erfindungsgemäßen Verfahren erfasst wird, niedrig ist.

So ist das erfindungsgemäße Verfahren in der Lage, beispielsweise beim Verbrennen von Biomasse eine Feuerung, insbesondere eine mit Biomasse (lignine oder andere Biomasse) beschickte Feuerung, ohne Betreibereingriff für Brennstoffe mit unterschiedlichem Wassergehalt, beispielsweise von 10 bis 60 %, und einem Leistungsbereich von 5 bis 100 %, insbesondere vollautomatisch, zu regeln.

Zusätzlich zu dem Regeln der Zufuhr an Brennstoff in Abhängigkeit vom erfassten Wassergehalt wird bei der Erfindung auch der Anteil an Primärluft und/oder Sekundärluft in der Verbrennungsluft abhängig vom erfassten Wassergehalt des Brennstoffs geregelt werden. Dabei wird der Anteil an Primärluft in der Verbrennungsluft bei höherem Wassergehalt im Verhältnis zum Energiegehalt erhöht und der Anteil an Sekundärluft verkleinert, und bei niedrigem Wassergehalt wird der Anteil an Primärluft verkleinert und der Anteil an Sekundärluft erhöht.

Bei dem erfindungsgemäßen Verfahren wird in der Verbrennungsluft das Verhältnis zwischen Primärluft und Sekundärluft einerseits und Rezirkulationsgas anderseits in Abhängigkeit vom Wassergehalt des Brennstoffs gewählt.

Weiters ist im Rahmen der Erfindung auch in Betracht gezogen, die Temperatur von Primärluft und Sekundärluft in Abhängigkeit vom Wassergehalt des Brennstoffes einzustellen. Bevorzugt ist es dabei, die Temperatur der Primärluft und/oder der Sekundärluft im Bereich des Austrittes von Primärluft/Sekundärluft aus dem Luftvorwärmer einzustellen. Das erfindungsgemäße Verfahren kann in weitgehend beliebigen Anlagen zum Verbrennen von Brennstoff ausgeführt werden. Bevorzugt ist es im Rahmen der Erfindung, wenn das Verbrennen des Brennstoffs mit feststehendem Rost, beweglichem Rost, mit stationärer Wirbelschicht, mit zirkulierender Wirbelschicht oder mit Einblasfeuerung ausgeführt wird.

Das Erfassen des Wassergehaltes im Brennstoff erfolgt während dieser (in einem Silo oder sonstigem Vorratsbehälter) gelagert ist und/oder während dieser der Feuerung, beispielsweise durch einen Brennstoffförderkanal, zugeführt wird.

Bei dem erfindungsgemäßen Verfahren können die Parameter für das Verbrennen von Brennstoff, wie die Brennstoffzufuhr und/oder der Anteil an Primärluft und/oder Sekundärluft in der Verbrennungsluft und/oder der Anteil von Rezirkulationsgas in der Verbrennungsluft und die Temperatur, mit der Primärluft und/oder Sekundärluft in den Verbrennungsraum geleitet wird, geändert werden, wenn beim (kontinuierlichen) Erfassen des Wassergehaltes des Brennstoffes, der verbrannt werden soll, eine Änderung des Wassergehaltes festgestellt wird.

So kann die Brennstoffzufuhr erhöht werden, wenn beim Erfassen des Wassergehaltes festgestellt wird, dass sich der Wassergehalt des zugeführten Brennstoffs erhöht. Sinngemäß kann die Brennstoffzufuhr reduziert werden, wenn der Wassergehalt des zugeführten Brennstoffs kleiner wird.

In ähnlicher Weise kann der Anteil an Primärluft erhöht werden und die Sekundärluft in der Verbrennungsluft reduziert werden, wenn beim (kontinuierlichen) Erfassen des Wassergehaltes des zugeführten Brennstoffes festgestellt wird, dass der Wassergehalt ansteigt. Sinngemäß kann der Anteil an Primärluft reduziert werden und die Sekundärluft erhöht werden, wenn der Wassergehalt des zugeführten Brennstoffs kleiner wird.

Erfindungsgemäß wird der Anteil an Rezirkulationsgas in der Verbrennungsluft verkleinert wenn beim (kontinuierlichen) Erfassen des Wassergehaltes im Brennstoff eine Zunahme des Wassergehaltes im Brennstoff festgestellt wird. Auch wird erfindungsgemäß der Anteil an Rezirkulationsgas in der Verbrennungsluft erhöht wenn beim (kontinuierlichen) Erfassen des Wassergehaltes im Brennstoff eine Abnahme des Wassergehaltes im Brennstoff festgestellt wird.

Schließlich kann beim Ausführen des erfindungsgemäßen Verfahrens die Temperatur der Primärluft und/oder der Sekundärluft erhöht werden, wenn beim (kontinuierlichen) Erfassen des Wassergehaltes im Brennstoff festgestellt wird, dass sich der Wassergehalt im Brennstoff erhöht. Andererseits kann die Temperatur der Primärluft und/oder der Sekundärluft abgesenkt werden, wenn beim (kontinuierlichen) Erfassen des Wassergehaltes im Brennstoff festgestellt wird, dass sich der Wassergehalt im Brennstoff verkleinert.

In einer anderen Ausführungsform des erfindungsgemäßen Verfahrens kann so vorgegangen werden, dass die Verfahrensparameter (Brennstoffzufuhr und/oder Primärluft-, Sekundärluftanteil in der Verbrennungsluft und/oder Anteil an Rezirkulationsgas in der Verbrennungsluft und/oder die Temperatur von Primärluft und Sekundärluft) geändert werden, wenn der Wassergehalt, ganz gleich, ob dieser kontinuierlich oder stichprobenartig in zeitlichen Abständen erfasst wird, von einem vorgegebenen Wert für den Wassergehalt nach oben oder nach unten abweicht. Beispielsweise kann dabei vorgesehen sein, dass die Verfahrensparameter oder nur einer der vorgenannten Verfahrensparameter durch Ändern angepasst werden, wenn der Wassergehalt im zugeführten Brennstoff von 10 bis 60 % nach oben oder nach unten hin abweicht.

Weitere Einzelheiten der Erfindung ergeben sich aus der nachstehenden Beschreibung von Ausführungsbeispielen anhand der Zeichnungen. Es zeigt:
Fig. 1 schematisch eine Anlage, in der das erfindungsgemäße Verfahren ausgeführt werden kann,
Fig. 2 das erfindungsgemäße Verfahren als Fließschema,
Fig. 3 in einem Diagramm die Wechselbeziehung zwischen Heizwert und Wassergehalt für Laubholz und Nadelholz und
Fig. 4 in mehr Einzelheiten eine Anlage zum Ausführen des erfindungsgemäßen Verfahrens.

Eine in Fig. 1 schematisch gezeigte Anlage zum Verbrennen von Brennstoff, insbesondere von Biomasse (lignine oder andere Biomasse) umfasst neben der eigentlichen Feuerung 1 einen Brennstoffförderer 2, durch den Brennstoff der Feuerung 1 zugeführt wird. Rauchgas strömt aus der Feuerung 1 über einen Rauchgaskanal 3 ab. Zusätzlich wird der Feuerung 1 über ein Verbrennungsluftgebläse 4 Primärluft 5 zugeführt. Ebenso kann vorgesehen sein, dass - bevorzugt oberhalt der Zufuhr von Primärluft 5 - Sekundärluft 6 zugeführt wird. Die Primärluft 5 und/oder die Sekundärluft 6 können über Wärmetauscher geleitet werden, um ihre Temperatur auf den jeweils gewünschten Wert einzustellen.

Im Rahmen der Erfindung ist vorgesehen, dass ein Teil des Rauchgases durch eine Rauchgasrückführung 7 mit Regelklappe 8 oder Ventilator der Verbrennungsluft, beispielsweise der Primärluft 5 bzw. der Sekundärluft, zugemischt oder über einen eigenen Rezirkulationsventilator in die Feuerung beigemischt wird. Dabei ist vorgesehen, dass der Sauerstoffgehalt im rückgeführten Rauchgas (Rezirkulationsgas) erfasst wird. Dieses Erfassen kann mit Hilfe einer Sauerstoffsonde 9, insbesondere einer Lambda-Sonde, erfolgen.

Im in der Zeichnung gezeigten Ausführungsbeispiel wird der Wassergehalt des zugeführten Brennstoffs (Feuchtigkeit des Brennstoffs) beim Zuführen von Brennstoff zur Feuerung 1 gemessen. Dabei ist vorgesehen, dass die Messung mit Hilfe eines Sensors 10, insbesondere kontinuierlich, erfolgt.

Mit dem ermittelten Wert des Wassergehaltes (Brennstofffeuchte) wird für den jeweiligen Wassergehalt für den jeweiligen Lastzustand der Feuerung gewählt:
- die Brennstoffdosierung,
- die Verbrennungsluftdosierung,
- Primärluft und/oder Sekundärluft,
- das Rostmanagement (Rostbewegung) und
- das Verhältnis zwischen Primärluft und Sekundärluft einerseits und Rezirkulationsgas andererseits.

Mit dem erfindungsgemäßen Verfahren ist es möglich, das gewünschte Rezirkulationsverhältnis (Verbrennungsluftgemisch bestehend aus Primärluft/Sekundärluft einerseits und Rauchgas als Rezirkulationsgas andererseits) herzustellen. Der für das vorteilhafte Verbrennen erforderliche und optimale Sauerstoffgehalt wird mit Hilfe einer Lambda-Sonde (Sauerstoffsonde 9) erfasst und der Anteil an Rezirkulationsgas in der Verbrennungsluft durch Einstellen einer Regelklappe 8 oder Betreiben eines Ventilators mit der gewünschten Leistung in Abhängigkeit vom erfassten Wassergehalt des Brennstoffs gemessen und kontinuierlich korrigiert.

Im Einzelnen kann dabei wie folgt beschrieben vorgegangen werden:
Brennstoff wird über eine Fördereinrichtung 2 (Stoker) abhängig von der gewünschten Leistung in die Feuerung 1 transportiert.

Dabei wird der Wassergehalt des Brennstoffs (Brennstofffeuchte) permanent (Sonde 10) erfasst. Abhängig von der Brennstofffeuchte wird die Menge an Brennstoff für die gewünschte Leistung dosiert. Dabei wird für eine vorgegebene Leistung der Feuerung 1 bei nasserem Brennstoff mehr und bei trockenerem Brennstoff weniger Brennstoff je Zeiteinheit in die Feuerung 1 dosiert. Das Verhältnis zwischen Wassergehalt und Heizwert ist für Laubholz und für Nadelholz in dem Diagramm der Fig. 3 wiedergegeben. Dabei ist davon auszugehen, dass Holz einen unteren Heizwert bei 15 Gew-% Wassergehalt von etwa 2,3 kWh/kg und bei 20 % Wassergehalt von etwa 3,84 bis 4,02 kWh/kg hat.

Des Weiteren wird die Menge an Primärluft 5 in Abhängigkeit vom Wassergehalt verändert, wobei so vorgegangen wird, dass bei nasserem Brennstoff ein höherer Anteil an Primärluft 5 und bei trockenerem Brennstoff ein geringerer Anteil an Primärluft 5 gewählt wird. Auch hier ist es vorteilhaft, das Verhältnis zwischen Wassergehalt und Heizwert, das dem Diagramm der Fig. 3 zu entnehmen ist, zu berücksichtigen.

Weiters wird in Abhängigkeit vom Wassergehalt des Brennstoffs (Brennstofffeuchte) das Verhältnis zwischen Primärluft 5 (und Sekundärluft) einerseits und Rezirkulationsgas andererseits (also das Rezirkulationsverhältnis) in der Verbrennungsluft festgelegt. Bei nasserem Brennstoff wird der Verbrennungsluft wenig oder gar kein Rezirkulationsgas zugemengt. Wird trockener Brennstoff verfeuert, ist ein höherer Anteil an Rezirkulationsgas möglich. Der jeweils erforderliche Anteil an Rezirkulationsgas hängt von dessen Restsauerstoffgehalt, der mit der Lambda-Sonde 9, die im Bereich der Primärluft 5 oder der Sekundärluft 6 integriert ist, gemessen wird, ab. Dabei ist ein Restsauerstoffgehalt im Bereich von beispielsweise 5 bis 21 % vorteilhaft und kann eingehalten werden.

Im einfachsten Fall kann das Rezirkulationsverhältnis mit der Regelklappe 8 geregelt werden, welche die Beimischung von Rezirkulationsgas zum Primärluftstrom 5 (Sekundärluft 6) regelt.

Eine weitere, beim erfindungsgemäßen Verfahren vorteilhafte Maßnahme ist das Einstellen einer maximal gewünschten Temperatur von Primärluft 5 und/oder Sekundärluft 6 in Abhängigkeit vom Wassergehalt des Brennstoffs (Brennstofffeuchte). Insbesondere wird dabei die Lufttemperatur im Bereich des Austrittes der Primärluft und/oder Sekundärluft aus einem Luftvorwärmer (Wärmetauscher) gewählt und über die von den Temperaturfühlern 11 und 12 gemessenen Temperaturen korrigiert.

Die in Fig. 4 gezeigte Anlage umfasst folgende, wesentliche Bauteile:
Einer Feuerung 1 wird über ein Gebläse 4 mit zugeordneter Lambda-Sonde 9 Primärluft 5 zugeführt. Brennstoff wird der Feuerung 1 über einen Brennstoffförderer 2 (symbolisiert durch einen Pfeil) zugeführt, wobei dem Brennstoffförderer 2 ein Feuchtigkeitssensor 10 zugeordnet ist.

Sekundärluft 6 wird der Feuerung 1 an mehreren Stellen oberhalb der Stellen, in denen Primärluft 5 zugeführt wird, zugeführt.

In die Leitungen für die Sekundärluft 6 mündet eine Rauchgasrückführung 7 für Rezirkulationsgas, in der Regelklappen 8 vorgesehen sind. Zusätzlich sind den Leitungen für die Sekundärluft Temperaturfühler 11 und 12 und zwei Wärmetauscher 13, 14 zugeordnet.

Der Feuerung 1 nachgeschaltet sind im Beispiel zwei Wärmetauscher/Kessel 15, 16. Rauchgas strömt über ein Filter 17 und einen Rauchgasventilator 18 ab und wird je nach Bedarf über die Leitung 7 der Sekundärluft 6 zugemischt (geregelt durch die Klappen 8).

Rauchgas (Rezirkulationsgas) kann wahlweise vor oder nach dem Rauchgasventilator 18 über die Leitung 7 entnommen werden.

Nicht als Rezirkulationsgas rückgeführtes Rauchgas strömt über einen Kamin/Rauchfang 19 ab.

Zusammenfassend kann ein Ausführungsbeispiel der Erfindung wie folgt beschrieben werden:
Beim Verbrennen von Brennstoff in Form von Biomasse, wie Holz, mit einem Wassergehalt (Feuchtigkeit) von 10 bis 60 % in einer Verbrennungsanlage mit Rost, mit Wirbelschicht oder mit Einblasfeuerung unter Zuführen von Verbrennungsluft, enthaltend Primärluft, Sekundärluft und Rezirkulationsgas (Rauchgas), in einem Feuerraum 1 wird der Wassergehalt des Brennstoffes kontinuierlich erfasst. In Abhängigkeit vom erfassten Wassergehalt des Brennstoffes wird bei konstanter Leistung der Verbrennung die Menge an in der Zeiteinheit zugeführtem Brennstoff erhöht, wenn der Brennstoff einen erhöhten Wassergehalt hat oder sich der Wassergehalt erhöht. Weiters wird bei erhöhtem Wassergehalt des Brennstoffes, oder wenn sich der Wassergehalt erhöht, der Anteil an Rezirkulationsgas in der Verbrennungsluft verkleinert. Überdies wird die Temperatur der Primärluft 5 bei höherem Wassergehaltes des Brennstoffes, oder wenn der Wassergehalt ansteigt, ebenfalls erhöht, um bei einem hohen Wassergehalt hinreichende Primärluft für das Trocknen des Brennstoffes zur Verfügung zu haben.

## Patentansprüche

1. Verfahren zum Verbrennen von Brennstoff in Verbrennungsluft, enthaltend Primärluft (5), Sekundärluft (6) und Rezirkulationsgas, bei welchem Verfahren der Wassergehalt (Feuchtigkeit) des Brennstoffes erfasst wird, wobei das Erfassen des Wassergehaltes im Brennstoff erfolgt, während dieser gelagert ist und/oder während der Brennstoff einer Feuerung (1) zugeführt wird, wobei unter Berücksichtigen des Energiegehaltes des Brennstoffes für eine gewählte Leistung die Zufuhr von Brennstoff bei höherem Wassergehalt erhöht und bei niedrigerem Wassergehalt verkleinert wird, wobei das Verhältnis in der Verbrennungsluft zwischen Primärluft (5) und Sekundärluft (6) einerseits und Rezirkulationsgas anderseits in Abhängigkeit vom Wassergehalt des Brennstoffes gewählt wird, wobei der Anteil an Rezirkulationsgas in der Verbrennungsluft bei höherem oder steigendem Wassergehalt des Brennstoffes verkleinert und bei kleinerem oder sinkendem Wassergehalt des Brennstoffes erhöht wird, wobei der Anteil an Primärluft (5) und/oder Sekundärluft (6) in der Verbrennungsluft abhängig vom erfassten Wassergehalt des Brennstoffes gewählt wird, wobei bei höherem oder steigendem Wassergehalt der Anteil an Primärluft (5) erhöht und der Anteil an Sekundärluft (6) verkleinert wird, wobei bei niedrigerem oder absinkendem Wassergehalt der Anteil an Primärluft (5) verkleinert und der Anteil an Sekundärluft (6) erhöht wird, und wobei die Temperatur der Primärluft (5) und Sekundärluft (6) in Abhängigkeit vom Wassergehalt des Brennstoffes eingestellt wird.

2. Verfahren nach Anspruch 1, **dadurch gekennzeichnet, dass** der Wassergehalt des Brennstoffes kontinuierlich erfasst wird.

3. Verfahren nach Anspruch 1 oder 2, **dadurch gekennzeichnet, dass** fester Brennstoff, insbesondere lignine und landwirtschaftliche Biomasse, wie Holz, Gras und Stroh, verbrannt wird.

4. Verfahren nach einem der Ansprüche 1 bis 3, **dadurch gekennzeichnet, dass** im Rezirkulationsgas ein Restsauerstoffgehalt von 5 bis 21 % eingehalten wird.

5. Verfahren nach einem der Ansprüche 1 bis 4, **dadurch gekennzeichnet, dass** die Temperatur der Primärluft (5) und/oder Sekundärluft (6) im Bereich des Austrittes von Primärluft/Sekundärluft aus dem Luftvorwärmer eingestellt wird.

6. Verfahren nach einem der Ansprüche 1 bis 5, **dadurch gekennzeichnet, dass** die Temperatur der Primärluft (5) und/oder Sekundärluft (6) bei höherem oder steigendem Wassergehalt des Brennstoffes erhöht und bei niedrigerem oder sinkendem Wassergehalt verkleinert wird.

7. Verfahren nach einem der Ansprüche 3 bis 6, **dadurch gekennzeichnet, dass** das Verbrennen des Brennstoffes mit feststehendem Rost, beweglichem Rost, mit stationärer Wirbelschicht, mit zirkulierender Wirbelschicht oder mit Einblasfeuerung ausgeführt wird.

8. Verfahren nach einem der Ansprüche 1 bis 7, **dadurch gekennzeichnet, dass** Brennstoff mit einem Wassergehalt zwischen 10 und 60 % verbrannt wird.

9. Verfahren nach einem der Ansprüche 1 bis 8, **dadurch gekennzeichnet, dass** der Wassergehalt des Brennstoffes kontinuierlich oder diskontinuierlich erfasst wird, während Brennstoff gelagert ist oder während Brennstoff der Verbrennung, beispielsweise durch einen Brennstoffförderkanal, zugeführt wird.

10. Verfahren nach einem der Ansprüche 1 bis 9, **dadurch gekennzeichnet, dass** der Anteil der Verbrennungsluft an Rezirkulationsgas mit einer Regelklappe (8) oder mit einem Gebläse (Ventilator) geregelt wird.

11. Verfahren nach einem der Ansprüche 1 bis 10, **dadurch gekennzeichnet, dass** der Sauerstoffgehalt im Rezirkulationsgas mit einer Sauerstoffsonde (9), insbesondere mit einer Lambda-Sonde, erfasst wird.

## Claims

1. Method for combusting fuel in combustion air containing primary air (5), secondary air (6) and recirculation gas, in which method the water content (moisture content) of the fuel is detected, wherein the detection of the water content in the fuel takes place while the latter is stored and/or while the fuel is being supplied to a furnace (1), wherein, taking into account the energy content of the fuel for a selected output, the supply of fuel is increased if the water content is relatively high and is reduced if the water content is relatively low, wherein the ratio in the combustion air between primary air (5) and secondary air (6) on the one hand and recirculation gas on the other hand is selected as a function of the water content of the fuel, and in that the proportion of recirculation gas in the combustion air is reduced if the water content of the fuel is relatively high or is increasing and is increased if the water content of the fuel is relatively low or is decreasing, wherein the proportion of primary air (5) and/or secondary air (6) in the combustion air is selected as a function of the detected water content of the fuel, wherein the proportion of primary air (5) is increased and the proportion of secondary air (6) is reduced if the water content is relatively high or is increasing, wherein the proportion of primary air (5) is reduced and the proportion of secondary air (6) is increased if the water content is relatively low or is decreasing, and wherein the temperature of the primary air (5) and secondary air (6) is adjusted as a function of the water content of the fuel.

2. Method according to claim 1, **characterized in that** the water content of the fuel is detected continuously.

3. Method according to claim 1 or 2, **characterized in that** solid fuel, in particular lignins and agricultural biomass, such as wood, grass and straw, is combusted.

4. Method according to one of claims 1 to 3, **characterized in that** a residual oxygen content of 5 to 21% is maintained in the recirculation gas.

5. Method according to one of claims 1 to 4, **characterized in that** the temperature of the primary air (5) and/or secondary air (6) is adjusted in the region in which the primary air/secondary air exits from the air preheater.

6. Method according to one of claims 1 to 5, **characterized in that** the temperature of the primary air (5) and/or secondary air (6) is increased if the water content of the fuel is relatively high or is increasing and is reduced if the water content is relatively low or is decreasing.

7. Method according to one of claims 3 to 6, **characterized in that** the fuel is combusted using a fixed grate, a moving grate, a stationary fluidized bed, a circulating fluidized bed or an injection furnace.

8. Method according to one of claims 1 to 7, **characterized in that** fuel having a water content between 10 and 60% is combusted.

9. Method according to one of claims 1 to 8, **characterized in that** the water content of the fuel is detected continuously or discontinuously while fuel is stored or while fuel is being supplied to the combustion, for example through a fuel delivery channel.

10. Method according to one of claims 1 to 9, **characterized in that** the proportion of recirculation gas in the combustion air is controlled by way of a control valve (8) or by way of a blower (fan).

11. Method according to one of claims 1 to 10, **characterized in that** the oxygen content in the recirculation gas is detected by way of an oxygen sensor, in particular by way of a lambda sensor (9).

## Revendications

1. Procédé de combustion de combustible dans un air de combustion contenant de l'air primaire (5), de l'air secondaire (6) et un gaz de recirculation, dans lequel procédé la teneur en eau (humidité) du combustible est détectée, dans lequel la détection de la teneur en eau du combustible est effectuée pendant que celui-ci est stocké et/ou pendant que le combustible est amené à un foyer (1), dans lequel, en tenant compte de la teneur énergétique du combustible, pour une puissance choisie, l'amenée de combustible est augmentée lorsque la teneur en eau est plus élevée et diminuée lorsque la teneur en eau est plus faible, dans lequel le rapport dans l'air de combustion entre l'air primaire (5) et l'air secondaire (6) d'une part et le gaz de recirculation d'autre part est choisi en fonction de la teneur en eau du combustible, dans lequel la proportion de gaz de recirculation dans l'air de combustion est diminuée lorsque la teneur en eau du combustible est plus élevée ou croissante et augmentée lorsque la teneur en eau du combustible est plus faible ou décroissante, dans lequel la proportion d'air primaire (5) et/ou d'air secondaire (6) dans l'air de combustion est choisie en fonction de la teneur en eau du combustible détectée, la proportion d'air primaire (5) étant augmentée et la proportion d'air secondaire (6) diminuée lorsque la teneur en eau est plus élevée ou croissante et la proportion d'air primaire (5) étant diminuée et la proportion d'air secondaire (6) augmentée lorsque la teneur en eau est plus faible ou décroissante, et dans lequel la température de l'air primaire (5) et de l'air secondaire (6) est réglée en fonction de la teneur en eau du combustible.

2. Procédé selon la revendication 1, **caractérisé en ce que** la teneur en eau du combustible est détectée de manière continue.

3. Procédé selon la revendication 1 ou 2, **caractérisé en ce qu'**il consiste à brûler du combustible solide, en particulier de la lignine et de la biomasse agricole, comme du bois, des graminées et de la paille.

4. Procédé selon l'une des revendications 1 à 3, **caractérisé en ce qu'**une teneur résiduelle en oxygène de 5 à 21 % est maintenue dans le gaz de recirculation.

5. Procédé selon l'une des revendications 1 à 4, **caractérisé en ce que** la température de l'air primaire (5) et/ou de l'air secondaire (6) est réglée dans la zone de la sortie d'air primaire/air secondaire du réchauffeur d'air.

6. Procédé selon l'une des revendications 1 à 5, **caractérisé en ce que** la température de l'air primaire (5) et/ou de l'air secondaire (6) est augmentée lorsque la teneur en eau du combustible est plus élevée ou croissante et diminuée lorsque la teneur en eau est plus faible ou décroissante.

7. Procédé selon l'une des revendications 3 à 6, **caractérisé en ce que** la combustion du combustible est réalisée avec une grille fixe, une grille mobile, avec un lit fluidisé fixe, avec un lit fluidisé circulant ou avec un foyer à injection.

8. Procédé selon l'une des revendications 1 à 7, **caractérisé en ce qu'**il consiste à brûler un combustible ayant une teneur en eau comprise entre 10 et 60 %.

9. Procédé selon l'une des revendications 1 à 8, **caractérisé en ce que** la teneur en eau du combustible est détectée de manière continue ou discontinue pendant le stockage du combustible ou pendant l'amenée du combustible à la combustion, par exemple par un canal de transport de combustible.

10. Procédé selon l'une des revendications 1 à 9, **caractérisé en ce que** la proportion de gaz de recirculation dans l'air de combustion est régulée par un volet de régulation (8) ou par une soufflerie (ventilateur).

11. Procédé selon l'une des revendications 1 à 10, **caractérisé en ce que** la teneur en oxygène du gaz de recirculation est détectée avec une sonde à oxygène, en particulier avec une sonde lambda (9).
